# FASCICULE DE BREVET EUROPEEN

(11) **EP 0 221 827 B1**
(45) Date de publication et mention de la délivrance du brevet: **24.05.1989**
(21) Numéro de dépôt: 86420259.3
(22) Date de dépôt: 21.10.1986
(51) Int. Cl.: E05F 15/12

(54) **Dispositif de commande motorisée pour l'ouverture et la fermeture d'un portail**
Motorisierte Vorrichtung zur Erzeugung der Öffnungs- und Schliessbewegungen eines Tores
Device for the motorized opening and closing of a door

(30) Priorité: 25.10.1985 FR 8516320; 09.10.1986 FR 8614346
(43) Date de publication de la demande: 13.05.1987
(73) Titulaire: ETABLISSEMENTS LAUZIER, F-38309 Bourgoin Jallieu Cédex Isère (FR)
(72) Inventeur: Lauzier, René, F-38300 Bourgoin Jallieu (FR)
(74) Mandataire: Bratel, Gérard

(56) Documents cités:
- EP-A- 0 015 857
- DE-A- 3 121 136
- DE-A- 3 219 192
- JP-A-56 012 482
- US-A- 1 386 621

## Description

La présente invention concerne un dispositif de commande motorisée pour l'ouverture et la fermeture d'un portail. Il s'agit plus particulièrement, quoique non exclusivement, d'un dispositif destiné à un portail extérieur à deux vantaux pivotants et comprenant, pour actionner chaque vantail, un moteur électrique «tubulaire» monté suivant l'axe de pivotement vertical du vantail et logé dans la partie supérieure d'un élément vertical latéral creux du vantail, le stator du moteur étant solidaire du pivot supérieur du vantail tandis que son rotor est lié en rotation avec l'élément du vantail, par l'intermédiaire d'un réducteur de vitesse et d'un arbre d'entraînement.

Un dispositif de motorisation de ce genre, pour portail à deux vantaux, est déjà décrit dans le brevet français 2 450 334. L'avantage principal d'un tel dispositif de motorisation est d'être entièrement logé à l'intérieur des éléments du portail qu'il doit actionner, en étant notamment intégré à l'intérieur des montants latéraux des deux vantaux, ces montants ayant une structure tubulaire.

Dans ce dispositif connu, la commande d'arrêt de chaque moteur, en fin de course du vantail correspondant dans les sens l'ouverture ou de la fermeture, est assurée au moyen d'un limiteur de couple coopérant avec des contacts électriques. De plus, en début d'ouverture ou en fin de fermeture du portail, interviennent des moyens de verrouillage électro-magnétiques permettant de libérer ou d'immobiliser les vantaux par rapport au sol et/ou l'un par rapport à l'autre. Ces moyens de verrouillage situés en dehors de l'axe de pivotement, compliquent la structure du dispositif, et ils nécessitent, pour leur alimentation électrique, le passage de câbles électriques dans les montants et autres éléments des vantaux, ce qui est une solution onéreuse et difficile à mettre en oeuvre notamment dans le cas de la transformation d'un portail manoeuvré manuellement en un portail automatique.

La présente invention vise à éliminer ces inconvénients, en fournissant un dispositif perfectionné de commande motorisée dans lequel le même mécanisme assure pour chaque vantail les fonctions d'entraînement en pivotement dans les deux sens, d'arrêt en fin de course d'ouverture ou de fermeture, et de verrouillage dans les positions extrêmes, ceci dans un but de simplification constructive, de plus grande fiabilité, de sécurité, d'économie et d'adaptation rapide en cas de transformation d'un portail manuel.

A cet effet, l'invention a essentiellement pour objet un dispositif de commande motorisée pour l'ouverture et la fermeture d'un portail, du genre précisé plus haut, dans lequel l'arbre d'entraînement du ou de chaque vantail, arbre dont l'axe coïncide avec l'axe vertical de pivotement du vantail, est accouplé à l'élément du vantail par l'intermédiaire de moyens du genre «came», qui d'une part assurent une liaison en rotation entre l'arbre d'entraînement et le vantail lorsque ce dernier est libre de pivoter autour de l'axe précité, et qui d'autre part sont aptes à provoquer un déplacement vertical limité du vantail, en transformant le mouvement de rotation de l'arbre d'entraînement en un mouvement de translation verticale de l'élément considéré du vantail suivant précité, lorsque cet élément est empêché de pivoter.

Les moyens de liaison du genre «came», entre l'arbre d'entraînement et l'élément du vantail, sont constitués, dans une première forme de réalisation de l'invention, d'une part, au moins un galet monté tournant sur un axe horizontal porté par l'arbre d'entraînement, et d'autre part, par au moins une double rampe inclinée formant un «V» inversé et solidaire de l'élément précité du vantail, le ou chaque galet coopérant avec la double rampe inclinée correspondante de manière à provoquer un soulèvement limité du vantail, lorsque ce dernier est empêché de pivoter. Ainsi, lorsque le vantail est libre de pivoter, les galets restent à la pointe supérieure des «V» inversés formés par les doubles rampes, et toute rotation de l'arbre d'entraînement s'accompagne d'une rotation de même valeur des rampes, donc du vantail. Par contre, si le vantail est empêché de pivoter, la rotation de l'arbre d'entraînement, dans un sens ou dans l'autre, provoque la «montée» des rampes inclinées contre lesquelles sont poussés les galets, donc le soulèvement du vantail, par une sorte de liaison helicoïdale.

Il en résulte que le verrouillage du vantail dans ses positions extrêmes peut être réalisé méchanique- ment, par de simples butées empêchant le pivotement du vantail mais franchissables dans un sens par le vantail lorsque celui-ci est soulevé. Lors de la mise en marche du moteur, le mouvement de rotation de l'arbre d'entraînement est, dans un premier temps, transformé en un soulèvement du vantail qui lui permet d'échapper à la butée de verrouillage. Dans un second temps, le mouvement de rotation de l'arbre d'entraînement, qui se poursuit, imprime au vantail un mouvement de rotation dans le sens de l'ouverture ou de la fermeture. Après franchissement de la butée, le vantail «retombe» en position «basse», et toute sa rotation s'effectue en position «basse», dans la forme de réalisation considérée. Seulement en fin de rotation, donc à l'arrivée en position d'ouverture ou de fermeture complète, le vantail se soulève de nouveau en rencontrant une autre butée, et il retombe finalement dans cette butée.

Dans ce cas, le dispositif comprend encore, avantageusement, un contact électrique de fin de course, provoquant l'arrêt du moteur, qui est disposé de manière à être actionné par un élément du vantail après un soulèvement de ce dernier sur une hauteur prédéterminée. L'arrêt du moteur lorsque le vantail parvient dans une position extrême peut ainsi être automatiquement commandé, simplement en plaçant sur la trajectoire du vantail un butoir dont la hauteur est supérieure à la hauteur prédéterminée mentionnée ci-dessus. Ce butoir constitue pour le vantail un obstacle qui, lorsqu'il est rencontré, provoque le soulèvement du vantail jusqu'à la hauteur pour laquelle le contact de fin de course est actionné. Après coupure de l'alimentation du moteur, le vantail peut revenir de lui-même en position basse, si l'on prévoit un ensemble moto-réducteur «réversible».

Le poids du vantail assure une certaine pression minimale des doubles rampes inclinées sur les galets correspondants. Pour obtenir le couple d'entraînement désiré, et pouvoir éventuellement ajuster la valeur de ce couple, on prévoit encore des moyens à ressort qui créent une force supplémentaire d'application des doubles rampes inclinées sur les galets. Il peur s'agir d'un ressort mécanique, notamment de type hélicoïdal et coaxial à l'arbre d'entraînement, ou d'un ressort à gaz, formant aussi un amortisseur. Dans ce dernier cas, le ressort à gaz, coaxial à l'arbre d'entraînement, a son extrémité supérieure liée audit arbre, et son extrémité inférieure liée à un tube d'axe vertical, solidaire de la pièce comportant les doubles rampes inclinées.

Dans le cas de la forme de réalisation définie ci-dessus, le fait que la rotation du vantail s'effectue en position «basse» peut être gênant, si le vantail risque de rencontrer des cailloux ou d'autres obstacles présents sur le sol. Cet invonvénient éventuel est évité par une deuxième forme de réalisation, dans laquelle les moyens de liaison du genre «came», entre l'arbre d'entraînement et un élément du vantail, sont constitués, d'une part, par au moins un galet monté tournant sur un axe horizontal porté par l'arbre d'entraînement et, d'autre part, par au moins une double rampe inclinée en forme générale de «V» et solidaire de l'élément précité du vantail, la ou chaque double rampe inclinée étant appliquée sous le galet ou l'un des galets par des moyens à ressort exerçant sur l'élément précité du vantail une force verticale orientée de bas en haut et de valeur supérieure au poids du vantail.

Ainsi, lorsque le vantail est libre de pivoter, celui-ci est soulevé et maintenu en position «haute» par les moyens à ressort, le ou chaque galet se plaçant à la pointe, donc au point le plus bas de la double rampe inclinée correspondante en «V». Par contre, quand le vantail rencontre un obstacle qui l'empêche de pivoter, le galet a tendance à «monter» sur la rampe, ce qui se traduit par un abaissement de la rampe donc du vantail, l'abaissement s'effectuant à l'encontre de l'action des moyens à ressort. Ainsi, le vantail reste soulevé durant toute sa rotation, de sorte qu'il se situe plus haut par rapport à d'éventuels obstacles présents sur le sol, et en parvenant contre une butée de verrouillage, ce vantail est automatiquement abaissé par l'effet de mouvement relatif du galet et de la rampe. Au moment de la mise en action du dispositif, à partir d'une position d'arrêt sur une butée, l'effet obtenu est inverse: le début de rotation de l'arbre d'entraînement autorise le soulèvement du vantail sous l'action des moyens à ressort, et le vantail qui échappe ainsi à la butée peut amorcer son mouvement de rotation, en restant en position «haute».

Dans le cadre de cette deuxième forme de réalisation, les moyens de liaison du genre «came» comprennent encore avantageusement, de part et d'autre de la ou de chaque double rampe inclinée formant un «V», deux parties secondaires à concavité tournée vers le haut, moins profondes que la partie principale en «V» et séparées de cette dernière par des becs. Grâce à ce profil de came particulier, lorsque le galet «monte» le long de l'une des rampes, il franchit finalement le bec situé au sommet de la rampe pour «retomber» dans l'une des parties secondaires concaves. Le galet et le profil de came sont ainsi immobilisés l'un par rapport à l'autre dans une position relative pour laquelle le vantail est maintenu en position «basse», ce qui assure l'arrêt et le verrouillage (en coopération avec la butée), dans les positions de fermeture et d'ouverture, l'immobilisation du vantail dans la butée de verrouillage se faisant de façon sûre, même en cas de vent.

Dans tous les cas, la ou les doubles rampes inclinées peuvent être formées sur une pièce qui présente un passage central traversé par l'arbre d'entraînement, et qui est liée axialement et en rotation avec l'élément précité du vantail. La pièce pourvue des rampes inclinées peut être directement solidarisée avec l'élément du vantail, tel que montant, ou bien être liée en rotation à cet élément par l'intermédiaire d'un limiteur de couple.

Dans cette construction, tous les composants du dispositif sont logés à l'intérieur du vantail plus particulièrement en étant regroupés dans le montant latéral situé du côté le l'axe de pivotement, au-dessous du pivot supérieur. Le principe de fonctionnement exige évidemment que le montage de la partie supérieure du vantail, ainsi que le pivot inférieur, autorisent un mouvement de translation verticale, sur une course de quelques centimètres, pour permettre le soulèvement du vantail.

En regroupant ainsi tous les composants, et en assurant par un seul mécanisme les fonctions d'entraînement en rotation, de fin de course et de verrouillage, le dispositif de commande motorisée selon l'invention supprime tous les moyens de verrouillage électro-magnétiques placés à distance, ou autres dispositifs de verrouillage indépendants, et par conséquent tout passage de câbles électriques dans les éléments des vantaux.

Le mouvement vertical du vantail permet, par ailleurs, de résoudre les problèmes de blocage au sol par l'effet du gel en hiver, ou en raison de petits obstacles présents sur la trajectoire du vantail.

En outre, la rencotre d'un obstacle imprévu et important au cours du mouvement de rotation du vantail provoque automatiquement l'arrêt de ce mouvement, en évitant toute détérioration, et en assurant toute la sécurité souhaitable au cas où l'obstacle serait constitué par une personne ou par un véhicule.

La diminution importante du nombre de pièces, par comparaison avec le dispositif existant évoqué en introduction, permet d'augmenter sensiblement la fiabilité du portail motorisé, et cette simplification a aussi pour conséquence une réduction de coût de l'ensemble.

Enfin, le regroupement de tous les composants nécessaires à la motorisation permet de transformer de façon simple, rapide, et économique un portail à manoeuvre manuelle en un portail automatique. A l'inverse, un portail avec dispositif de commande motorisée selon la présente invention peut être facilement équipé, notamment en ce qui concerne l'aménagement des butées de verrouillage, de manière à être manoeuvrable aussi manuellement, notamment en cas de coupure de l'alimentation électrique.

De toute façon, l'invention sera mieux comprise à l'aide de la description qui suit, en référence au dessin schématique annexé représentant, à titre d'exemples non limitatifs, deux formes d'exécution de ce dispositif de commande motorisée pour l'ouverture et la fermeture d'un portail:
Fig. 1 est une vue en perspective d'un portail à deux vantaux, pourvus du dispositif de motorisation objet de l'invention;
Fig. 2 est une vue en coupe verticale de la partie latérale supérieure d'un vantail, dans laquelle est logé le dispositif de motorisation dans une première forme d'exécution, le vantail occupant ici sa position normale;
Fig. 3 est une autre vue en coupe verticale de cette partie suivant la ligne III-III de figure 2;
Fig. 4 est une vue en coupe similaire à la figure 2, mais montrant le vantail dans sa position soulevée;
Fig. 5 à 8 sont des vues très schématiques, illustrant le fonctionnement du dispositif des figures précédentes et, plus particulièrement, le processus d'arrêt en fin de course et de verrouiltage du vantail, sur une butée adaptée, dans ses positions extrêmes;
Fig. 9 est une vue en coupe verticale similaire à la figure 2, mais relative à une seconde forme d'exécution du dispositif objet de l'invention;
Fig. 10 est une vue développée de la came du dispositif de figure 9;
Fig. 11 à 16 sont des vues très schématiques, illustrant le fonctionnement du dispositif de figure 9, notamment en début et en fin de mouvement d'ouverture.

Le portail représenté sur la figure 1 comprend deux vantaux 1 et 2 qui sont montés pivotants, autour d'axes verticaux, par l'intermédiaire de pivots latéraux supérieurs 3 et inférieurs 4, ancrés par exemple dans des poteaux 5 en maçonnerie. Chaque vantail 1 ou 2 possède une ossature rectangulaire formée principalement de deux montants latéraux tubulaires 6 et 7, reliés entre eux par au moins un élément horizontal supérieur 8 et au moins un élément horizontal inférieur 9. Le garnissage intérieur des vantaux 1 et 2 peut être réalisé par un barreaudage 10 et/ou un remplissage 11, suivant toute disposition connue. Dans l'exemple considéré, chaque vantail 1 ou 2 décrit un pivotement d'environ 90°, entre une première position extrême définie par une butée centrale commune 12 qui est la position de fermeture, et une seconde position extrême déterminée par une butée latérale respectivement 13, 14, qui est la position d'ouverture complète (indiquée sommairement par le tracé en traits mixtes), les butées 12, 13 et 14 étant fixées au sol.

Les deux vantaux 1 et 2 étant équipés de dispositifs de motorisation similaires, on décrira seulement dans la suite le dispositif associé à l'un de ces vantaux, tel que le vantail 1. Plus particulièrement, on décrira d'abord une première forme d'exécution, en référence aux figures 2 à 8.

La motorisation de l'ouverture et de la fermeture du vantail 1 est assuré par un moto-réducteur électrique «tubulaire» 15, à deux sens de rotation, disposé suivant l'axe de pivotement vertical 16 du vantail 1. Le moto-réducteur 15 est logé dans la partie supérieure de montant latéral 6 du vantail, au-dessous du pivot supérieur 3, le stator du moteur étant rendu solidaire du pivot supérieur 3.

Le montant latéral 6 du vantail 1 est monté pivotant autour de l'axe vertical 16, et aussi coulissant suivant cet axe 16, par l'intermédiaire d'au moins deux bagues de guidage 17 et 18 entournant le stator du moto-réducteur 1 5. Ce montage permet un mouvement supplémentaire de translation verticale de l'ensemble du vantail 1, le pivot inférieur 4 étant réalisé de manière à autoriser ce mouvement de translation.

L'arbre de sortie 19 du moto-réducteur 15, constituant l'arbre d'entraînement en rotation du vantail 1, dépasse sous le moto-réducteur 15, suivant l'axe vertical 16. L'arbre d'entraînement 19 est traversé diamétralement par un axe horizontal 20, sur lequel sont montés tournants deux galets opposés 21 et 22, de forme extérieure tronconique.

A l'intérieur du montant latéral tubulaire 6, et au niveau des galets 21 et 22, est montée une pièce formant came 23, solidarisée avec le montant 6. La pièce 23 présente un passage central 24 traversé par l'arbre d'entraînement 19, et elle comporte surtout deux doubles rampes inclinées 25 et 26, diamétralement opposées. Chaque double rampe 25 ou 26 possède une partie montante et une partie descendante, qui se raccordent à leur partie supérieure de manière à former un «V» inversé, les surfaces de roulement des rampes étant tournées vers le bas. Les deux galets 21 et 22 coopèrent respectivement avec les deux doubles rampes 25 et 26, chaque double rampe prenant appui sur l'un des galets qui peut rouler le long de cette double rampe.

L'arbre d'entraînement 19 forme, à son extrémité inférieure, une chape à laquelle est liée, par l'intermédiaire d'une goupille 27, l'extrémité supérieure d'un ressort à gaz 28 disposé lui aussi suivant l'axe vertical 16, à l'intérieur du montant latéral 6. La tige 29 du ressort à gaz 28 se termine, à son extrémité inférieure, par un embout 30 qui est lié, par l'intermédiaire d'un petit axe horizontal 31, à l'extrémité inférieure d'un tube 32 d'axe vertical, entourant le ressort à gaz 28. L'extrémité supérieure du tube 32 est rendue solidaire de la pièce formant came 23, donc du montant 6. Le ressort à gaz 28, agissant de haut en bas sur la pièce 23 par l'intermédiaire du tube 32, tend à appliquer les doubles rampes inclinées 25 et 26 contre les galets respectifs 21 et 22, en tirant le montant 6 vers le bas.

Ainsi, le propre poids du vantail 1 et l'effort supplémentaire créé par le ressort à gaz 28 tendent, normalement, à maintenir les deux galets 21 et 22 dans la région de la pointe des «V» formés par les doubles rampes 25 et 26, comme le montre plus particulièrement la figure 2. Le vantail 1 occupe alors sa position normale basse, également indiquée sur la figure 3. Lorsque le vantail 1 occupe cette position, et qu'il n'est empêché de pivoter par aucun obstacle, le couple de rotation communiqué par le moto-réducteur 15 à l'arbre d'entraînement 19 peut être transmis au vantail 1 par l'intermédiaire de l'axe porte-galets 20, des galets 21 et 22, et de la pièce formant came 23, pour faire pivoter le vantail dans le sens de l'ouverture ou de la fermeture autour de l'axe 16.

Au contraire, si un obstacle placé volontairement ou involontairement sur le passage du vantail 1 s'oppose au pivotement de ce dernier, la mise en marche du moto-réducteur 15, et la rotation de l'arbre d'entraînement 19 qui en résulte, provoquent la «montée» des rampes inclinées 25 et 26 contre lesquelles sont poussés les galets 21 et 22, comme le montre la figure 4. La pièce formant came 23 est ainsi déplacée vers le haut, suivant la flèche 33, avec le montant latéral 6 et l'ensemble du vantail 1.

Le moto-réducteur 15 possède un contact électrique de fin de course incorporé 34, qui est actionné par la bague de guidage supérieure 17 du montant 6 si le vantail 1 a été soulevé d'une hauteur prédéterminée h, par exemple égale à 3 centimètres. A l'instant où la bague 17 vient actionner ce contact 34, l'alimentation électrique du moto-réducteur 15 est immédiatement interrompue, de sorte que l'arbre d'entraînement 19 ne communique plus, par l'intermédiaire de l'axe porte-galets 20, le couple de rotation transformé en force de soulèvement par la pièce 23.

A partir de ce moment, le vantail 1 revient de lui-même en position basse, sans décrire aucun pivotement autour de l'axe vertical 16, en raison de la réversibilité du moto-réducteur 15. La descente du vantail 1, à laquelle contribue le ressort à gaz 28, s'accompagne du retour des deux galets 21 et 22 dans la région de la pointe des «V» formés par les doubles rampes inclinées 25 et 26.

Par contre, si le vantail 1 est soulevé seulement d'une hauteur inférieure à la hauteur prédéterminée h, la bague 17 ne vient pas actionner le contact électrique de fin de course 34. Ceci se produit au cas où le vantail 1 rencontre sur son passage un obstacle de hauteur inférieure à la hauteur h; dans un tel cas, après soulèvement du vantail 1 sur une hauteur égale à celle de l'obstacle, le moto-réducteur 15 continue de transmettre un couple de rotation au vantail 1 et ce dernier franchit l'obstacle, après quoi il redescend en position basse et peut encore poursuivre son mouvement de pivotement.

Par combinaison des diverses séquences particulières décrites ci-dessus, le fonctionnement d'ensemble du portail s'effectue comme suit, en considérant par exemple le mouvement d'ouverture du vantail 1, à partir de la position de fermeture dans laquelle le vantail est arrêté sur la butée centrale 12:

La mise en marche du moto-réducteur 15, commandée soit par un bouton-poussoir soit à distance par un émetteur de signaux portatif, provoque tout d'abord le «déverrouillage» du vantail 1, qui se soulève légèrement, de façon à échapper à la butée centrale 12. Le vantail 1 est alors mis en rotation et, après franchissement de la butée 12, il revient dans sa position basse, qu'il conserve normalement durant tout le mouvement de pivotement autour de l'axe vertical 16, jusqu'à l'approche de la butée latérale 13.

Les figures 5 à 8 illustrent, très schématiquement, ce qui se passe lorsque le vantail 1 parvient à la butée latérale 13:

Cette butée 13 comporte, au-dessus d'une embase 35 fixée au sol, une partie surélevée 36 et un butoir 37, séparés par une partie évidée 38. La partie surélevée 36 possède, par rapport à un plan de référence horizontal, ne hauteur a inférieure à la hauteur de soulèvement h du vantail provoquant l'actionnement du contact électrique de fin de course. Au contraire, le butoir 37 possède une hauteur b supérieure à la hauteur de soulèvement h précitée.

En atteignant la butée 13, comme le montre la figure 5, la partie inférieure du vantail 1 vient d'abord buter contre le flanc extérieur de la partie surélevée 36. Le vantail 1, empêché de pivoter par l'obstacle que constitue cette partie 36 de la butée 13, décrit un premier déplacement vertical, en se soulevant de la hauteur a.

Après avoir été ainsi soulevé, le vantail 1 est de nouveau entraîné en rotation et il franchit entièrement la partie surélevée 36, comme indiqué à la figure 6, puis il «tombe» sur la partie évidée 38, dont la largeur correspond sensiblement à l'épaisseur du vantail 1.

Le moto-réducteur continuant de fonctionner et ayant toujours tendance à faire pivoter le vantail 1, ce dernier rencontre alors un nouvel obstacle constitué par le butoir 37. Le vantail 1 est de nouveau soulevé, en glissant contre le flanc du butoir 37, comme montré à la figure 7. Lorsque le vantail 1 s'est déplacé vers le haut sur la hauteur h, le contact de fin de course est actionné et commande immédiatement la mise à l'arrêt du moto-réducteur.

Le vantail 1 «retombe» alors dans la partie évidée 38, et il se trouve finalement immobilisé entre la partie surélevée 36 et le butoir 37 - voir la figure 8.

Lorsque le moto-réducteur est commandé dans le sens de la fermeture du vantail 1, ce dernier commence par se soulever pour franchir la partie surélevée 36 de la butée 13, puis il «retombe» au-delà de la partie 36 et décrit alors son mouvement de pivotement, jusqu'à ce qu'il parvienne à la butée centrale 12 qui intervient de manière similaire à la butée latérale 13.

Les parties surélevées 36 des butées peuvent être amovibles, pour permettre aussi la manoeuvre du portail en cas de coupure temporaire de l'alimentation électrique des moto-réducteurs.

Le même genre de butées est, bien entendu, utilisable quel que soit l'angle de pivotement des vantaux 1 et 2.

On comprend également qu'un obstacle placé involontairement sur le passage d'un vantail 1 ou 2 intervient de la même manière qu'une butée. Si l'obstacle, tel que caillou, est de faible hauteur, inférieure à la valeur h (toujours par rapport au même plan de référence), il peut être franchi après un léger soulèvement du vantail. Par contre, la présence d'un obstacle plus important, tel qu'une pierre, impose un soulèvement plus important du vantail et provoque l'immobilisation du vantail.

Le ressort à gaz 28 assure la descente du vantail 1 ou 2 après chaque franchissement d'obstacle, qu'il s'agisse d'un obstacle placé volontairement (butée) ou involontairement sur le passage du vantail. Ce ressort 28 s'oppose en outre à l'effet que pourrait avoir le vent sur la rotation du vantail 1 ou 2, et il s'oppose aussi à un soulèvement manuel du vantail par une personne mal intentionnée.

A la place du ressort à gaz 28, on peut employer un ressort hélicoïdal ou un autre ressort mécanique remplissant les mêmes fonctions.

Les figures 9 à 16 sont relatives à une autre forme d'exécution; sur ces figures, les éléments qui correspondent à ceux précédemment décrits sont désignés par les mêmes repères.

Ainsi, la figure 9 montre de nouveau partiellement un vantail 1, comportant du côté de son articulation un montant latéral tubulaire 6, au sommet duquel se raccorde un élément horizontal 8. Le vantail 1 est monté pivotant, autour d'un axe vertical 16, par l'intermédiaire de pivots latéraux, la figure 9 montrant seulement le pivot supérieur 3 ancré dans une partie en maçonnerie 5, telle que poteau.

Un moto-réducteur électrique «tubulaire» 15, à deux sens de rotation, est disposé suivant l'axe de pivotement vertical 16 du vantail 1. Le moto-réducteur 15 est logé dans la partie supérieure du montant 6, au-dessous du pivot supérieur 3, le stator du moteur étant solidaire de ce pivot 3.

Le montant 6 du vantail 1 possède une possibilité de coulissement vertical, suivant l'axe 16, grâce à des bagues de guidage 17 et 18 entourant le stator du moto-réducteur 15. Ce montage coulissant permet un mouvement limité de translation verticale, donc de soulevement et d'abaissement de l'ensemble du vantail 1, le pivot inférieur (non représenté) étant réalisé de manière à ne pas s'opposer à ce mouvement vertical.

L'arbre de sortie 19 du moto-réducteur 15, constituant l'arbre d'entraînement en rotation du vantail 1, dépasse sous le moto-réducteur 15, suivant l'axe vertical 16. L'arbre d'entraînement 19 porte un axe horizontal 20, sur lequel est monté tournant un galet 21, pouvant présenter une forme extérieure tronconique.

A l'intérieur du montant latéral tubulaire 6 est montée une pièce 23 formant came, qui présente un passage central 24 traversé par l'arbre d'entraînement 19. La pièce 23 est liée axialement avec le montant 6, comme indiqué en 39, et elle est aussi liée en rotation avec ce montant 6, par l'intermédiaire d'un limiteur de couple 40.

Pour former une came, la pièce 23 comporte, au niveau du galet 21, un évidement dont le bord inférieur forme, prinipalement, une double rampe inclinée 25 ayant une allure générale en «V», c'est-à-dire avec deux rampes de rouledment de même pente moyenne a mais d'inclinaisons opposées, l'une étant «montante», et l'autre «descendante» - voir aussi figure 10. Le profil de came comprend encore, de part et d'autre de la double rampe 25 en «V», deux parties secondaires 41, d'allure incurvée et ayant leur concavité tournée vers le haut. Les parties 41 sont moins profondes que la partie principale en «V», et elles sont séparées de cette dernière par des becs 42.

Comme le montre la figure 10 la came comprend encore, au-dessus de la double rampe inclinée 25 formant un «V», un bec 43 de forme générale triangulaire et tourné vers le bas, dont les bords sont sensiblement de même pente a que la double rampe inclinée 25.

La figure 10 étant une représentation développée du profil de came, on comprend aisément que les parties apparaissant comme sensiblement rectilignes sur cette figure ont, en réalité, une allure hélicoïdale.

L'arbre d'entraînement 19 comporte un prolongement 44 dirigé vers le bas, auquel est lié un disque 45. Un ressort hélicoïdal 28, travaillant en compression et coaxial à l'arbre d'entraînement 19, est appuyé par son extrémité inférieure sur la disque 45, tandis que son extrémité supérieure prend appui sous la pièce 23 formant came, par l'intermédiaire d'une bague 46.

Le ressort 28 exerce, sur la pièce 23, une force verticale F orientée de bas en haut, que est transmise au montant 6 du vantail 1 en raison de la liaison axiale (en 39) réalisée entre la pièce 23 et le montant 6. Le ressort 28 est choisi de telle sorte que la valeur de la force F soit supérieure au poids P du vantail 1. Ainsi, le ressort 28 a une double action: d'une part, il applique fortement la double rampe inclinée 25 ou l'une des parties 41 du profil de came sous le galet 21, et d'autre part, il tend à soulever l'ensemble du vantail 1.

Le fonctionnement d'ensemble du portail, illustré très schématiquement par les figures 11 à 16 nécessite en outre l'intervention d'une butée de fermeture 12 et d'une butée d'ouverture 13, fixées au sol et coopérant avec la partie inférieure du vantail 1. La butée de fermeture 12 comporte, au-dessus d'une embase 47, un butoir 48 et une partie surélevée 49 séparés par une partie évidée 50. La butée d'ouverture 13 comporte de manière similaire, au-dessus d'une embase 35, une partie surélevée 36 et un butoir 37 séparés par une partie évidée 38.

Le portail étant initialement supposé fermé, le vantail 1 est en position «basse» et repose dans la partie évidée 50 de la butée de fermeture 12, comme le montre la figure 11. Cette position est maintenue par l'introduction du galet 21 dans l'une des parties secondaires concaves 41 du profil de came.

Pour commander l'ouverture, le moto-réducteur 15 est mis en marche dans un sens provoquant la mise en rotation de l'arbre d'entraînement 19 selon la flèche 51. Le vantail 1 étant empêché de tourner par la partie surélevée 49, le galet 21 est extrait de la partie secondaire concave 41, franchit le bec voisin 42 et se met à rouler sur la partie «descendante» de la double rampe inclinée en «V» 25. En fait, le galet 21 reste à un niveau constant, et dans le mouvement relatif ainsi créé, c'est le vantail qui se soulève sous l'action du ressort, comme indiqué par la flèche 52 de la figure 12. On note qu'au cours de son soulèvement, le vantail 1 glisse le long du butoir 48.

Le mouvement de soulèvement du vantail 1 se poursuit, jusqu'à ce que le galet 21 parvienne au point le plus bas de la double rampe inclinée en «V». A ce moment, comme le montre la figure 13, le bord inférieur du vantail 1 se situe plus haut que la partie surélevée 49 de la butée de fermeture 12.

L'arbre d'entraînement 19 poursuivant son mouvement de rotation suivant la flèche 51, et le vantail étant désormais libre de pivoter, le mouvement de pivotement du vantail 1 dans le sens de l'ouverture peut véritablement débuter, comme indiqué par une flèche 53 sur la figure 14. Pendant tout le mouvement d'ouverture, le vantail 1 pivote à la même vitesse que l'arbre d'entraînement 19, en restant dans sa position «haute», le galet 21 se maintenant au point le plus bas de la double rampe inclinée 25.

En fin de mouvement d'ouverture, le vantail 1 atteint la butée de fermeture 13 après avoir franchi librement la partie surélevée 36, et il vient d'abord heurter le butoir 37 qui empêche la poursuite de la rotation du vantail. Le mouvement de rotation de l'arbre d'entraînement 19 selon la flèche 51 n'étant pas encore interrompu, le galet 21 va alors rouler sur la partie «montante», de la double rampe inclinée en «V» 25. En fait, le galet 21 restant à un niveau constant, c'est le vantail 1 qui s'abaisse alors, en glissant le long du butoir 37, comme indiqué par une flèche 54 sur la figure 15.

Ce mouvement se poursuivant, le bord inférieur du vantail 1 descend dans la partie évidée 38 en parve- nantplus bas que la partie surélevée 36, ce qui assure un début de verrouillage. En fin de «montée» du galet 21, celui-ci franchit l'un des becs 42 et «retombe» dans la partie secondaire concave 41 opposée à celle qu'il avait précédemment quitée - voir figure 16. Le vantail 1 est ainsi arrêté et verrouillé en position d'ouverture. Le moto-réducteur 15 s'arrête automatiquement grâce à une temporisation, le limiteur de couple 40 permettant la rotation de l'arbre 19 et de la pièce 23 alors que le vantail 1 se trouve déjà bloqué.

On comprend que le processus exactement inverse se déroule lors de la fermeture du portail, pour laquelle les rôles des deux butées 12 et 13 sont simplement échangés, le vantail décrivant en position «haute» sa rotation l'amenant en position fermée.

On notera que, au cas où en début de mouvement d'ouverture ou de fermeture le vantail 1 ne se soulèverait pas sous la seule action du ressort 28, par exemple en raison du gel, le galet 21 viendrait coopérer avec le bec 43 du profil de came, pour provoquer positivement le «décollage» du vantail 1.

Au lieu d'un seul galet 21, on peut prévoir deux galets diamétralement opposés, coopérant respectivement avec deux profils de came. Il est également possible de supprimer le limiteur de couple 40 associé à un fonctionnement temporisé, et de prévoir, à la place, des contacts électriques de fin de course actionnés par le vantail 1 arrivant en position d'ouverture ou de fermeture.

## Revendications

1. Dispositif de commande motorisée pour l'ouverture et la fermeture d'un portail, destiné plus particulièrement à un portail à deux vantaux pivotants (1, 2) et comprenant, pour actionner chaque vantail, un moteur électrique «tubulaire» (15) monté suivant l'axe de pivotement vertical (16) du vantail (1, 2) et logé dans la partie supérieure d'un élément vertical latéral creux (6) du vantail, le stator du moteur (15) étant solidaire du pivot supérieur (3) du vantail (1,2) tandis que son rotor est lié en rotation avec l'élément (6) du vantail, par l'intermédiaire d'un réducteur de vitesse et d'un arbre d'entraînement (19), caracterisé en ce que l'arbre d'entraînement (19) du ou de chaque vantail (1, 2), arbre dont l'axe coïncide avec l'axe vertical (16) de pivotement du vantail, est accouplé à l'élément (6) du vantail par l'intermédiaire de moyens du genre «came» (23), qui d'une part assurent une liaison en rotation entre l'arbre d'entraînement (19) et le vantail (1, 2), lorsque ce dernier est libre de pivoter autour de l'axe (16) précité, et qui d'autre part sont aptes à transformer le mouvement de rotation de l'arbre d'entraînement (19) en un mouvement de translation verticale de l'élément considéré (6) du vantail (1, 2), lorsque ce dernier est empêché de pivoter.

2. Dispositif de commande motorisée pour l'ouverture et la fermeture d'un portail selon la revendication 1, caractérisé en ce que les moyens de liaison du genre «came», entre l'arbre d'entraînement (19) et l'élément (6) du vantail (1, 2), sont constitués, d'une part, par au moins un galet (21, 22) monté tournant sur un axe horizontal (20) porté par l'arbre d'entraînement (19), et d'autre part, par au moins une double rampe inclinée (25, 26) formant un «V» inversé et solidaire de l'élément précité (6) du vantail, le ou chaque galet (21, 22) coopérant avec la double rampe inclinée correspondante (25, 26) de manière à provoquer un soulèvement limité du vantail (1, 2), lorsque ce dernier est empêché de pivoter.

3. Dispositif de commande motorisée pour l'ouverture et la fermeture d'un portail selon la revendication 2, caractérisé en ce qu'il comprend encore des moyens à ressort (28) qui créent une force d'application supplémentaire de la ou des doubles rampes inclinées (25, 26) sur le ou les galets (21, 22), cette force s'ajoutant au poids du vantail (1, 2).

4. Dispositif de commande motorisée pour l'ouverture et la fermeture d'un portail selon la revendication 3, caractérisé en ce que lesdits moyens à ressort sont constitués par un ressort mécanique, notamment de type hélicoïdal et coaxial à l'arbre d'entraînement (19).

5. Dispositif de commande motorisée pour l'ouverture et la fermeture d'un portail selon la revendication 3, caractérisé en ce que lesdits moyens à ressort sont constitués par un ressort à gaz (28), coaxial à l'arbre d'entraînement (19).

6. Dispositif de commande motorisée pour l'ouverture et la fermeture d'un portail selon la revendication 1, caractérisé en ce que les moyens de liaison du genre «came», entre l'arbre d'entraînement (19) et l'élément (6) du vantail (1), sont constitués, d'une part, par au moins un galet (21) monté tournant sur un axe horizontal (20) porté par l'arbre d'entraînement (19) et, d'autre part, par au moins une double rampe inclinée (25) en forme générale de «V» et solidaire de l'élément précité (6) du vantail (1), la ou chaque double rampe inclinée (25) étant appliquée sous le galet (21) ou l'un des galets par des moyens à ressort (28) exerçant sur l'élément précité (6) du vantail (1 ) une force verticale (F) orientée de bas en haut et de valeur supérieure au poids (P) du vantail (1 ).

7. Dispositif de commande motorisée pour l'ouverture et la fermeture d'un vantail selon la revendication 6, caractérisé en ce que les moyens de liaison du genre «came» comprennent, de part et d'autre de la ou de chaque double rampe inclinée (25) formant un «V», deux parties secondaires (41), à concavité tournée vers le haut, moins profondes que la partie principale en «V» et séparées de cette dernière par des becs (42).

8. Dispositif de commande motorisée pour l'ouverture et la fermeture d'un portail selon la revendication 6 ou 7, caractérisé en ce que les moyens de liaison du genre «came» (23) comprennent encore, au-dessus de la ou de chaque double rampe inclinée (25) formant un «V», un bec (43) de forme générale triangulaire et tourné vers le bas, dont les bords sont sensiblement de même pente (a) que la double rampe inclinée (25).

9. Dispositif de commande motorisée pour l'ouverture et la fermeture d'un portail selon l'une quelconque des revendications 2 à 8, caractérisé en ce que la ou chaque double rampe inclinée (25, 26) est formée sur une pièce (23) présentant un passage central (24)traversé par l'arbre d'entraînement (19), la pièce (23) étant liée axialement et en rotation (en 39, 40) avec l'élément (6) du vantail (1).

10. Dispositif de commande motorisée pour l'ouverture et la fermeture d'un portail selon la revendication 9, caractérisé en ce que la pièce (23), comportant la ou les doubles rampes inclinées (25), est liée en rotation à l'élément (6) du vantail (1) par l'intermédiaire d'un limiteur de couple (40).

11. Dispositif de commande motorisée pour l'ouverture et la fermeture d'un portail selon l'ensemble des revendications 5 et 9, caractérisé en ce que le ressort à gaz (28), coaxial à l'arbre d'entraînement (19), a son extrémité supérieure liée (en 27) audit arbre (19), et son extrémité inférieure (30) liée à l'extrémité inférieure d'un tube (32) d'axe vertical, solidaire de la pièce (23) comportant la ou les doubles rampes inclinées (25, 26).

12. Dispositif de commande motorisée pour l'ouverture et la fermeture d'un portail selon l'ensemble des revendications 6 et 9, caractérisé en ce que les moyens à ressort précités sont constitués par un ressort hélicoïdal (28) travaillant en compression, coaxial à l'arbre d'entraînement (19), dont l'extrémité inférieure est appuyée sur un disque (45) lié à un prolongement (44) dudit arbre (29) et dont l'extrémité supérieure prend appui sous la pièce (23) comportant la ou les doubles rampes inclinées (25).

13. Dispositif de commande motorisée pour l'ouverture et la fermeture d'un portail selon l'une quelconque des revendications 1 à 12, caractérisé en ce que le ou chaque galet (21, 22), coopérant avec la double rampe inclinée correspondante (25, 26), présente une forme extérieure tronconique.

14. Dispositif de commande motorisée pour l'ouverture et la fermeture d'un portail selon l'une quelconque des revendications 1 à 13, caractérisé en ce que le montant latéral (6) du ou de chaque vantail (1,2) situé du côté de l'axe de pivotement (16), est monté pivotant et aussi coulissant suivant cet axe (16), par l'intermédiaire d'au moins deux bagues de guidage (17, 18) entourant le stator du moteur (15), tandis que le pivot inférieur (4) du vantail (1, 2) est réalisé de manière à autoriser le mouvement de translation vertical du vantail.

15. Dispositif de commande motorisée pour l'ouverture et la fermeture d'un portail selon l'une quelconque des revendications 1 à 14, caractérisé en ce qu'il comprend encore un contact électrique de fin de course (34), provoquant l'arrêt du moteur (15), qui est disposé de manière à être actionné par un élément (17) du vantail (1,2) après un soulèvement de ce dernier sur une hauteur prédéterminée (h).

16. Dispositif de commande motorisée pour l'ouverture et la fermeture d'un portail selon l'ensemble des revendications 14 et 15, caractérisé en ce que le contact électrique de fin de course (34) est incorporé au moteur ( 15), et actionné par la bague de guidage supérieure (17) du montant latéral (6) du vantail (1, 2) lorsque ce dernier est soulevé.

17. Dispositif de commande motorisée pour l'ouverture et la fermeture d'un portail selon la revendication 15 ou 16, associé à des butées (12, 13, 14) de verrouillage du ou des vantaux (1, 2) dans leurs positions extrêmes, caractérisé en ce que chaque butée (12, 13, 14) comporte une partie surélevée (36) de hauteur (a) inférieure à la hauteur de soulèvement (h) du vantail provoquant l'actionnement du contact électrique de fin de course (34), et un butoir (37) de hauteur supérieure à la hauteur de soulèvement (h) précitée, la partie surélevée (36) et le butoir (37) étant séparés par une zone évidée (38) dont la largeur correspond sensiblement à l'épaisseur du vantail (1,2).

18. Dispositif de commande motorisée pour l'ouverture et la fermeture d'un portail selon la revendication 17, caractérisé en ce que la partie surélevée (36) des butées (12, 13, 14) est amovible.

## Patentansprüche

1. Motorisierte Betätigungsvorrichtung zum Öffnen und Schließen eines Tors, insbesondere eines Tors mit zwei schwenkbaren Torflügeln (1, 2),
mit jeweils einem Elektromotor (15) für den Antrieb jedes Torflügels, der in der vertikalen Schwenkachse (16) des Torflügels (1, 2) montiert und in dem oberen Teil eines hohlen vertikalen Seitenelements (6) des Torflügels aufgenommen ist und dessen Stator (15) mit dem oberen Drehzapfen (3) des Torflügels (1, 2) fest verbunden ist, während sein Rotor über ein Untersetzungsgetriebe und eine Antriebswelle (19) drehfest mit dem Seitenelement (6) des Torflügels verbunden ist,
dadurch gekennzeichnet, daß die Antriebswelle (19) für den bzw. jeden Torflügel, deren Achse mit der vertikalen Schwenkachse des Torflügels zusammenfällt, mit dem Seitenelement (6) des Torflügels über eine Nockenanordnung (23) gekuppelt ist, die
- einerseits eine drehfeste Verbindung zwischen der Antriebswelle (19) und dem Torflügel (1, 2) ermöglicht, wenn letzterer um die genannte Achse (16) frei drehbar ist,
- und andererseits die Drehbewegung der Antriebswelle (19) in eine vertikale Translationsbewegung des Seitenelements (6) des Torflügels (1, 2) umformen kann, wenn letzterer an der Schwenkbewegung gehindert ist.

2. Motorisierte Betätigungsvorrichtung zum Öffnen und Schließen eines Tors nach Anspruch 1, dadurch gekennzeichnet, daß die die Verbindung zwischen der Antriebswelle (19) und dem Seitenelement (6) des Torflügels (1,2) bildende Nockenanordnung (23) einerseits wenigstens eine Walze (21, 22) umfaßt, die drehbar auf einer von der Antriebswelle (19) getragenen horizontalen Achse (20) montiert ist, und andererseits wenigstens eine mit dem Seitenelement (6) des Torflügels (1,2) fest verbundene geneigte Doppelrampe (25, 26) in Form eines umgekehrten «V», wobei die bzw. jede Walze (21, 22) mit der zugeordneten geneigten Doppelrampe (25, 26) derart zusammenwirkt, daß der Torflügel (1, 2) um einen begrenzten Weg angehoben wird, wenn er an der Schwenkbewegung gehindert ist.

3. Motorisierte Betätigungsvorrichtung zum Öffnen und Schließen eines Tors nach Anspruch 2, dadurch gekennzeichnet, daß federnde Mittel (28) vorgesehen sind, die zusätzlich zu der Kraft, die von der bzw. den geneigten Doppelrampen (25, 26) ausgeübt wird, eine weitere Kraft auf die Walze bzw. die Walzen (21, 22) ausüben, die sich zu dem Gewicht des Torflügels (1, 2) addiert.

4. Motorisierte Betätigungsvorrichtung zum Öffnen und Schließen eines Tors nach Anspruch 3, dadurch gekennzeichnet, daß die federnden Mittel aus einer mechanischen Feder (28) bestehen, insbesondere einer zu der Antriebswelle (19) koaxialen Schraubenfeder.

5. Motorisierte Betätigungsvorrichtung zum Öffnen und Schließen eines Tors nach Anspruch 3, dadurch gekennzeichnet, daß die federnden Mittel aus einer zu der Antriebswelle (19) koaxialen Gasdruckfeder (28) bestehen.

6. Motorisierte Betätigungsvorrichtung zum Öffnen und Schließen eines Tors nach Anspruch 1, dadurch gekennzeichnet, daß die die Verbindung zwischen der Antriebswelle (19) und dem Seitenelement (6) des Torflügels (1,2) bildende Nockenanordnung (23) einerseits wenigstens eine Walze (21, 22) umfaßt, die drehbar auf einer von der Antriebswelle (19) getragenen horizontalen Achse (20) montiert ist, und andererseits wenigstens eine mit dem Seitenelement (6) des Torflügels (1, 2) fest verbundene geneigte Doppelrampe (25, 26) in Form eines umgekehrten «V», wobei die bzw. jede geneigte Doppelrampe (25, 26) durch federnde Mittel (28) unter die Walze (21) oder eine der Walzen gedrückt wird und die federnden Mittel (28) auf das Seitenelement (6) des Torflügels (1) eine von unten nach oben gerichtete Vertikalkraft (F) ausüben, die größer ist als das Gewicht (P) des Torflügels (1).

7. Motorisierte Betätigungsvorrichtung zum Öffnen und Schließen eines Tors nach Anspruch 6, dadurch gekennzeichnet, daß die von einer Nockenanordnung gebildeten Verbindungsmittel zu beiden Seiten der bzw. jeder geneigten V-förmigen Doppelrampe (25) jeweils einen sekundären Bereich (41) mit nach oben gewandter konkaver Wölbung umfassen, der weniger tief als der V-förmige Hauptbereich und mit diesem durch Vorsprünge (42) getrennt ist.

8. Motorisierte Betätigungsvorrichtung zum Öffnen und Schließen eines Tors nach Anspruch 5 oder 7, dadurch gekennzeichnet, daß die von einer Nockenanordnung (23) gebildeten Verbindungsmittel über der oder jeder V-förmigen geneigten Doppelrampe (25) eine dreieckförmige, nach unten weisende Nase (43) aufweisen, deren Räder etwa dieselbe Neigung (alpha) haben wie die geneigte Doppelrampe (25).

9. Motorisierte Betätigungsvorrichtung zum Öffnen und Schließen eines Tors nach Anspruch 2 bis 8, dadurch gekennzeichnet, daß die bzw. jede geneigte Doppelrampe (25, 26) an einem Teil (23) mit einem von der Antriebswelle (19) durchdrungenen zentralen Durchgang (24) ausgebildet ist, das mit dem Seitenelement (6) des Torflügels (1) axial und drehfest (in 39, 40) verbunden ist.

10. Motorisierte Betätigungsvorrichtung zum Öffnen und Schließen eines Tors nach Anspruch 9, dadurch gekennzeichnet, daß das Teil (23), an dem die bzw. jede geneigte Doppelrampe (25) ausgebildet ist, über einen Drehmomentbegrenzer (40) mit dem Seitenelement (6) des Torflügels (1,2) verbunden ist.

11. Motorisierte Betätigungsvorrichtung zum Öffnen und Schließen eines Tors nach den beiden Ansprüchen 5 und 9, dadurch gekennzeichnet, daß die koaxial zu der Antriebswelle (19) angeordnete Gasfeder (28) mit ihrem oberen Ende (in 27) mit der Antriebswelle (19) und mit ihrem unteren Ende (30) mit dem unteren Ende eines Rohrs (32) mit vertikaler Achse verbunden ist, das mit dem Teil (23) fest verbunden ist, an dem die bzw. jede geneigte Doppelrampe (25, 26) ausgebildet ist.

12. Motorisierte Betätigungsvorrichtung zum Öffnen und Schließen eines Tors nach den beiden Ansprüchen 6 und 9, dadurch gekennzeichnet, daß die federnden Mittel von einer auf Druck beanspruchten Schraubenfeder (28) gebildet sind, die koaxial zu der Antriebswelle (19) angeordnet ist und deren unteres Ende sich gegen eine mit einer Verlängerung (44) der Antriebswelle (19) verbundene Scheibe (45) abstützt und deren oberes Ende sich unter dem Teil (23) abstützt, an dem die bzw. jede geneigte Doppelrampe (25, 26) ausgebildet ist.

13. Motorisierte Betätigungsvorrichtung zum Öffnen und Schließen eines Tors nach einem der Ansprüche 1 bis 12, dadurch gekennzeichnet, daß die bzw. jede mit der zugeordneten geneigten Doppelrampe (25, 26) zusammenwirkende Walze (21, 22) die äußere Form eines Kegelstumpfs hat.

14. Motorisierte Betätigungsvorrichtung zum Öffnen und Schließen eines Tors nach einem der Ansprüche 1 bis 13, dadurch gekennzeichnet, daß der auf der Seite der Schwenkachse (16) liegende seitliche Ständer (6) des bzw. jedes Torflügels (1, 2) um diese Achse (16) schwenkbar und mittels wenigstens zweier den Stator des Elektromotors (15) umgebender Führungsringe (17, 18) in Achsenrichtung gleitbar montiert ist, und daß der untere Drehzapfen (4) des Torflügels (1, 2) so ausgebildet ist, daß er die vertikale Translatationsbewegung des Torflügels (1, 2) ermöglicht.

15. Motorisierte Betätigungsvorrichtung zum Öffnen und Schließen eines Tors nach einem der Ansprüche 1 bis 14, dadurch gekennzeichnet, daß ferner ein elektrischer Endausschalter (34) zum Anhalten des Elektromotors (15) vorgesehen ist, der so angeordnet ist, daß er nach Anheben des Torflügels (1, 2) um eine vorbestimmte Höhe (h) von einem Element (17) des Torflügels (1, 2) betätigt wird.

16. Motorisierte Betätigungsvorrichtung zum Öffnen und Schließen eines Tors nach den beiden Ansprüchen 14 und 15, dadurch gekennzeichnet, daß der Endausschalter (34) in dem Elektromotor (15) eingebaut und durch den oberen Führungsring (17) des seitlichen Ständers (6) des Torflügels (1, 2) betätigbar ist, wenn letzterer angehoben wird.

17. Motorisierte Betätigungsvorrichtung zum Öffnen und Schließen eines Tors nach Anspruch 15 oder 16mitToranschlägen (12, 13, 14) zurverriegelung des Torflügels oder der Torflügel (1, 2) in den Endpositionen, dadurch gekennzeichnet, daß jeder dieser Toranschläge 12, 13, 14) ein überhöhtes Teil (36) aufweist, dessen Höhe (a) kleiner ist als die die Betätigung des elektrischen Endausschalters (34) bewirkende Höhe (h) der Hebebewegung des Torflügels, sowie ein Anschlagteil (37), dessen Höhe größer ist als die Höhe (h) der Hebebewegung, und daß das überhöhte Teil (36) und das Anschlagteil (37) durch eine Vertiefung (83) voneinander getrennt, deren Breite ungefähr der Dicke des Torflügels (1, 2) entspricht.

18. Motorisierte Betätigungsvorrichtung zum Öffnen und Schließen eines Tors nach Anspruch 17, dadurch gekennzeichnet, daß das überhöhte Teil (26) der Toranschläge (12, 13, 14) abnehmbar ist.

## Claims

1. A device for the motorized opening and closing of a door, intended more particularly for a door having two pivoting leaves (1, 2) and including, to operate each leaf, a «tubular» electric motor (15) mounted along the vertical pivotal axis (16) of the leaf (1, 2) and housed in the upper portion of a hollow lateral vertical element (6) of the leaf, the stator of the motor (15) being rigid with the upper pivot (3) of the leaf (1, 2), whilst its rotor is rotatably connected to the element (6) of the leaf by means of a speed reduction gear and drive shaft (19), characterised in that the drive shaft (19) of the or each leaf (1, 2), the axis of which shaft coincides with the vertical pivotal axis (16) of the leaf, is coupled to the element (6) of the leaf by way of «cam» type means (23) which, on the one hand, ensures a rotary connection between the drive shaft (19) and the leaf (1,2), when the latter is free to pivot about the aforementioned axis (16), and which, on the other hand, is adapted to transform the rotational movement of the drive shaft (19) into a vertical translational movement of the relevant element (6) of the leaf (1, 2), when the latter is prevented from pivoting.

2. A device for the motorized opening and closing of a door according to Claim 1, characterised in that the «cam» type means for connection between the drive shaft (19) and the element (6) of the leaf (1, 2), is constituted, on the one hand, by at least one roller (21, 22) rotatably mounted on a horizontal shaft (20) carried by the drive shaft (19), and on the other hand, by at least one double inclined ramp (25, 26) forming an inverted «V» and rigid with the aforementioned element (6) of the leaf, the or each roller (21, 22) cooperating with the corresponding double inclined ramp (25,26) so as to cause limited raising of the leaf (1, 2) when the latter is prevented from pivoting.

3. A device for the motorized opening and closing of a door according to Claim 2, characterised in that it also includes spring means (28) which create an application force in addition to the double inclined ramp or ramps (25, 26) on the roller or rollers (21, 22), this force being added to the weight of the leaf (1, 2).

4. A device for the motorized opening and closing of a door according to Claim 3, characterised in that said spring means are constituted by a mechanical spring, particularly of the helicoidal type and coaxial with the drive shaft (19).

5. A device for the motorized opening and closing of a door, according to Claim 3, characterised in that said spring means are constituted by a gas spring (28), coaxial with the drive shaft (19).

6. A device for the motorized opening and closing of a door, according to Claim 1, characterised in that the «cam» type means for connection between the drive shaft (19) and the element (6) of the leaf (1) are constituted, on the one hand, by at least one roller (21) rotatably mounted on a horizontal shaft (20) carried by the drive shaft (19) and, on the other hand, by at least one double inclined ramp (25), generally «V» shaped and rigid with the aforementioned element (6) of the leaf (1), the or each double inclined ramp (25) being applied under the roller (21), or one of the rollers, by spring means (28) exerting on the aforementioned element (6) of the leaf (1) a vertical force (F) directed upwardly and of value greater than the weight (P) of the leaf (1).

7. A device for the motorized opening and closing of a door according to Claim 6, characterised in that the «cam» type connection means includes, to either side of the or each «V» shaped double inclined ramp (25), two upwardly concave secondary portions (41) less deep than the main «V» shaped portion and each separated from this latter by a nose.

8. A device forthe motorized opening and closing of a door according to Claim 6 or 7, characterised in that the «cam» type connection means also includes, above the or each «V» shaped double inclined ramp (25), a downwardly turned generally triangular nose (43), of which the edges have substantially the same slope (a) as the double inclined ramp (25).

9. A device for the motorized opening and closing of a door according to any one of the Claims 2 to 8, characterised in that the or each double inclined ramp (25, 26) is formed on a part (23) having a central passage (24) through which the drive shaft (19), passes the part (23) being axially and rotationally connected to (at 39, 40) to the element (6) of the leaf (1

10. A device for the motorized opening and closing of a door according to Claim 9, characterised in that the part (23) having the double inclined ramp or ramps (25) is rotationally connected to the element (6) of the leaf (1) by means of a torque limiter (40).

11. A device for the motorized opening and closing of a door according to both of Claims 5 and 9, characterised in that the gas spring (28) coaxial with the drive shaft (19) has its upper end connected (at 27) to said shaft (19), and its lower end (30) connected to the lower end of a tube (32), having a vertical axis, rigid with the part (23) having the double inclined ramp or ramps (25, 26).

12. A device for the motorized opening and closing of a door according to both claims 6 and 9, characterised in that the aforementioned spring means are constituted by a helicoidal spring (28) working in compression, coaxial with the drive shaft (19), the lower end of which is applied to a disc (45) connected to an extension (44) of said shaft (29) and the upper end of which bears under the part (23) having the double inclined ramp or ramps (25).

13. A device for the motorized opening and closing of a door according to any one of Claims 1 to 12, characterised in that the or each roller (21, 22), cooperating with the corresponding double inclined ramp (25, 26), has a truncated cone-shaped external shape.

14. A device for the motorized opening and closing of a door according to any one of Claims 1 to 13, characterised in that the lateral upright (6) of the or each leaf (1,2) located at the side of the pivotal axis (16), is pivotally mounted avout and slidable along this axis (16), by means of at least two guide rings (17, 18) surrounding the stator of the motor (15), whilst the lower pivot (4) of the leaf (1, 2) is made so as to permit the vertical translational movement of the leaf.

15. A device for the motorized opening and closing of a door according to any one of Claims 1 to 14, characterised in that it also includes an end of travel electrical contact (34) causing the motor (15) to stop, which is disposed so as to be actuated by an element (17) of the leaf (1, 2) after the latter is raised to a predetermined height (h).

16. A device for the motorized opening and closing of a door according to both of Claims 14 and 15, characterised in that the end of travel electrical contact (34) is incorporated in the motor (15), and actuated by the upper guide ring (17) of the lateral upright (6) of the leaf (1,2) when the latter is raised.

17. A device for the motorized opening and closing of a door according to Claim 15 or 16, associated with abutments (12, 13, 14) for locking the leaf or leaves (1, 2) in their extreme positions, characterised in that each abutment (12, 13, 14) has a raised portion (36) of height (a) less than the raised height (h) of the leaf which causes the end of travel electrical contact (34) to be actuated, and a stop (37) of height greater than the aforementioned raised height (h), the raised portion (36) and the stop (37) being separated by a grooved area (38) of which the width substantially corresponds to the thickness of the leaf (1, 2).

18. A device for the motorized opening and closing of a door according to Claim 17, characterised in that the raised portion (36) of the abutments (12, 13, 14) is removable.
